# FASCICULE DE BREVET EUROPEEN

(11) **EP 2 021 573 B1**
(45) Date de publication et mention de la délivrance du brevet: **24.02.2016**
(21) Numéro de dépôt: 07731359.1
(22) Date de dépôt: 25.04.2007
(51) Int. Cl.: E06B 9/56, E06B 9/68, E06B 9/88

(54) **PORTE RAPIDE A MOYENS DE DETECTION DE CONTACT**
SCHNELLAUFTOR MIT HINDERNISERKENNUNG
FAST DOOR WITH CONTACT DETECTING MEANS

(30) Priorité: 12.05.2006 FR 0604242
(43) Date de publication de la demande: 11.02.2009
(73) Titulaire: NERGECO, 43220 Dunières (FR)
(72) Inventeur: KRAEUTLER, Bernard, 43220 Dunières (FR)
(74) Mandataire: Delorme, Nicolas
(86) Numéro de dépôt international: PCT/FR2007/000700
(87) Numéro de publication internationale: WO 2007/135254

(56) Documents cités:
- DE-A1- 3 618 766
- DE-A1- 19 747 830
- DE-U1- 9 418 885

## Description

La présente invention concerne une porte rapide dotée d'un écran souple permettant d'interdire ou d'autoriser un passage à travers une baie pratiquée dans une cloison.

On connaît, depuis plusieurs décennies, des portes qui possèdent un écran coupé dans une matière souple tel qu'une toile PVC. Du fait de la faible inertie de leur écran, ces portes peuvent entrer en action à grande vitesse.

Ces portes contribuent notamment à limiter la déperdition de chaleur pour la pièce dont l'accès est contrôlé, grâce à la grande vitesse d'action à la descente et à la montée du écran.

On a, par ailleurs, pensé à limiter les coûts d'exploitation de ces portes. En particulier, on a pensé à équiper les portes rapides de barres de renfort qui ont la particularité d'être réalisées dans un matériau présentant une certaine flexibilité. Ainsi, en cas de collision entre l'écran et, par exemple, un engin de manutention, une ou plusieurs barres de renfort flexible peuvent se déformer puis sortir des montants de la porte dans lesquels les extrémités de chaque barre sont normalement engagées. Grâce à cette disposition qui est décrite dans le document EP-A-398791, la porte ne subit pas de dommage irréversible en cas de collision. Il suffit ensuite de réengager, par un dispositif approprié, la barre dans les montants pour que la porte retrouve son fonctionnement normal.

On voit donc que la gestion d'une collision avec une porte rapide qui prévaut jusqu'à présent est essentiellement passive. En d'autres termes, on a cherché lorsque la collision se produit entre l'écran et un engin de manutention ou une personne à en minimiser les effets. Cette gestion de collision s'est révélée pleinement satisfaisante et a marqué un progrès considérable par rapport aux techniques antérieures selon lesquelles, au cours d'une collision, l'écran et/ou d'éventuels renforts de celui-ci sont endommagés et nécessite un changement complet ou partiel.

Néanmoins, le principe d'une porte dont les barres de renfort et l'écran s'effacent devant un engin qui vient les percuter peut s'avérer pénalisant dans la mesure où il peut être nécessaire de prévoir une période pendant laquelle la porte doit être réengagée dans ses glissières.

Il apparaît donc que des améliorations pourraient être apportées aux portes rapides actuelles dans la prise en compte de collisions accidentelles, et plus généralement dans la prise en compte de contacts entre l'écran souple d'une porte rapide et une action extérieure.

On connaît, par ailleurs, des portes sectionnelles qui sont composées de lamelles rigides. Ces portes sectionnelles présentent une vitesse de déplacement faible compte tenu de l'inertie des lamelles. On sait par les documents DE 19 747 830, DE 36 18 766, DE 94 18 885 qu'il est possible de sécuriser le fonctionnement de ces portes en rapportant sur la partie inférieure de la porte un profilé souple qui intègre divers moyens de détection tels que des moyens opto électroniques. Ainsi, lorsque la porte sectionnelle rencontre un obstacle sur son parcours le profilé souple est écrasé entre l'obstacle et la porte, ce qui déclenche les moyens de détection. Ce principe de fonctionnement est bien adapté à une porte sectionnelle qui se déplace à faible vitesse. En revanche, il n'est pas transposable à une porte rapide qui se déplace à une vitesse très supérieure pouvant être de l'ordre de 1m/s. Compte tenu de la vitesse élevée avec laquelle se déplace l'écran d'une porte souple, le principe de disposer un moyen de détection contre une lamelle rigide qui sert de contre appui en cas de collision, est inadapté.

Un but de l'invention est de proposer une porte à écran souple qui assure un traitement actif d'un contact avec l'écran.

La présente invention concerne une porte rapide pouvant obturer une baie pratiquée dans une cloison ; cette porte comprend :
- une structure présentant notamment deux montants dans chacun desquels est ménagée une glissière et un élément transversal formant linteau, et
- un écran souple relié à la structure au niveau de l'élément formant le linteau par des moyens électromécaniques commandant la descente et le relèvement de l'écran, l'écran intégrant au moins une barre de renfort flexible dans des moyens de réception ménagés dans l'écran ; la barre est engagée à ses deux extrémités dans chacune des glissières et peut fléchir pour se dégager d'au moins une glissière sans subir de déformation permanente pouvant empêcher le bon fonctionnement de la porte une fois remise en place dans ses glissières.

La porte présente, en outre, des moyens de détection d'un contact avec l'écran associés à au moins une barre de renfort flexible, les moyens de détection pouvant présenter un état de fonctionnement normal lorsque la barre est rectiligne et un état de fonctionnement anormal lorsque la barre subit une flexion sous l'effet d'un contact.

Le fondement de l'invention est de mettre à profit la flexibilité d'une barre de renfort d'un écran comme indicateur du fonctionnement d'une porte. L'invention prévoit d'associer à une barre de renfort flexible des moyens de détection qui sont activés lorsque la barre de renfort flexible fléchit sous une action extérieure appliquée à l'écran. La perception d'un contact est donc immédiate puisque c'est l'un des éléments même de l'écran qui est utilisé comme témoin d'une anomalie dans le fonctionnement de la porte. Il est à noter que la porte selon l'invention peut détecter des collisions qui se produisent non seulement dans une direction verticale mais également dans une direction horizontale.

Une forme de réalisation de l'invention peut prévoir que les moyens de détection présentent au moins un émetteur et au moins un récepteur reliés rigidement à une même barre à distance l'un de l'autre de façon coplanaire avec la barre de telle sorte qu'au moins un faisceau se propage entre l'émetteur et le récepteur, le faisceau étant parallèle à la barre de renfort flexible en fonctionnement normal de la porte, et au moins un faisceau étant rompu, lors d'une flexion de la barre de renfort flexible causant un désalignement de l'émetteur par rapport au récepteur.

De façon concrète, il peut être envisagé que les moyens de détection soient constitués par un couple émetteur/récepteur qui sont fixés sur une barre de renfort flexible et sont disposés en vis-à-vis. Ainsi, un faisceau qui se propage entre l'émetteur et le récepteur est parallèle à la barre de renfort flexible lorsque la barre de renfort flexible est rectiligne. La rectitude de la barre de renfort flexible est le signe d'une absence de sollicitation et donc d'un fonctionnement normal de la porte. En cas de flexion de la barre de renfort flexible, l'émetteur et récepteur se désaxent, ce qui entraîne une rupture de la propagation du signal. L'interruption du faisceau est alors le signe d'un contact accidentel ou intentionnel avec l'écran. La rupture du faisceau peut alors déclencher une ou plusieurs actions de type remontée de l'écran et/ou émission d'alerte visuelle et/ou sonore.

Dans une forme de réalisation, l'écran présente des moyens de guidage horizontaux comprenant au moins une barre flexible ou non flexible dont chaque extrémité est engagée dans l'une des glissières et des moyens de détection d'un contact associés à une barre de renfort flexible disposée au niveau du bord inférieur de l'écran.

De préférence, la barre de renfort flexible à laquelle sont associés les moyens de détection d'un contact qui se situe au bord inférieur de l'écran est distante de la barre de renfort horizontale qui lui est immédiatement adjacente d'environ quarante centimètres. Cette disposition permet de ménager une zone sur laquelle l'écran peut échapper des montants lors d'une collision avec un objet ou peut absorber un contact avec un piéton.

Dans une autre forme de réalisation, l'écran présente des moyens de guidage latéraux qui maintiennent les bords latéraux de l'écran dans les montants et présente une barre de renfort flexible disposée au niveau du bord inférieur de l'écran à laquelle sont associés des moyens de détection de contact. Ces moyens de guidage peuvent, par exemple, être constitués de renflements ou joncs disposés sur les bords latéraux de l'écran qui sont engagés dans des montants dont la section transversale est en forme de C.

Selon une autre définition de la porte selon l'invention, l'écran dont les bords latéraux sont engagés dans les glissières des montants présente une surface plane dépourvue de moyens de guidage et présente un barre de renfort flexible disposée au niveau du bord inférieur de l'écran à laquelle sont associés des moyens de détection de contact. Pour maximiser la sensibilité des moyens de détection, l'émetteur et le récepteur sont disposés respectivement à chaque extrémité d'une barre de renfort flexible. Il peut être prévu que les moyens de réception d'une barre de renfort flexible soient constitués de deux bandes superposées prenant en sandwich deux laizes consécutives délimitant un fourreau dans lequel peut être engagé une barre de renfort flexible transversale.

Il peut être également envisagé que les moyens de réception d'une barre de renfort flexible soient constitués par une bâche repliée sur elle-même et fixée au bord transversal inférieur de l'écran.

Pour la fixation de l'émetteur et du récepteur sur une barre de renfort flexible, il peut être envisagé qu'au moins l'une des barres de renfort flexible soit pourvue d'au moins deux consoles disposées dans un même plan passant par la barre et supportant respectivement un émetteur et un récepteur.

Selon une disposition qui permet d'éviter une coupure parasite du faisceau, au moins l'une des consoles fixée sur l'une des barres présente une enveloppe permettant de maintenir à distance les parois du fourreau dans lequel ladite barre de renfort flexible est engagée.

Avec la même finalité que la disposition précédente, il peut être prévu qu'au moins un manchon soit disposé, entre un émetteur et un récepteur, sur l'une des barres de renfort flexible de façon à maintenir à distance les parois du fourreau dans lequel ladite barre de renfort flexible est engagée. Cette disposition peut se révéler extrêmement utile dans le cas de porte de grande largeur.

Pour conférer à une barre, la flexibilité qui permettra de déclencher, le cas échéant, les moyens de détection, au moins l'une des barres de renfort flexible peut être constituée d'un matériau tel qu'un composite fibreux susceptible de permettre une flexion transversale de la barre permettant lorsqu'une action est exercée transversalement sur celle-ci de désaxer l'émetteur et le récepteur et/ou d'échapper à au moins l'une des glissières.

Pour équiper le bord transversal inférieur de l'écran, il peut être envisagé qu'au moins l'une des barres soit constituée d'un ressort à spirale équipé à chacune de ses extrémités d'un tube rigide pouvant s'engager dans une glissière. La barre flexible assure alors une double fonction puisqu'elle permet d'amortir une collision notamment avec un piéton et lors de sa flexion est utilisée comme signe d'une anomalie.

In est également envisagé que chacun des montants présente, à son extrémité supérieure, des moyens de réengagement d'une barre dans la glissière dont ledit montant est pourvu. Ainsi, si la collision est d'une magnitude telle qu'une ou plusieurs barres fléchissent et échappent de l'une ou des deux glissières, la simple remontée de l'écran induit un réengagement de la barre dans une glissière. La réintroduction de la barre peut se faire par une rampe débouchant dans la glissière ; au cours de sa remontée, l'écran glisse à l'extérieur d'un ou des deux montants et arrivé à la hauteur de la rampe, l'écran est réintroduit dans la glissière.

Pour sa bonne compréhension, l'invention est décrite en référence au dessin ci annexé représentant, à titre d'exemples non limitatifs, plusieurs formes de réalisation de portes selon l'invention.
Figure 1 est une vue de face d'une porte selon l'invention,
Figure 2 est une vue en perspective d'un écran de la porte précitée avec arrachement partiel au niveau d'une barre de renfort de celui-ci,
Figure 3 montre une vue de face avec arrachement partiel de l'écran au niveau d'une barre de renfort,
Figures 4 et 5 montrent, respectivement en vue de face et en vue de côté, une console de support de moyens de détection,
Figure 6 est une vue en perspective d'une variante de réalisation d'une console de support de moyens de détection,
Figure 7 montre, en vue de côté, cette console insérée dans un écran souple,
Figure 8 montre, en perspective, une barre équipée de manchon optionnel,
Figure 9 montre, en perspective, une forme de réalisation d'une barre souple recevant des moyens de détection,
Figure 10 est une vue de côté de la barre de la figure 9,
Figure 11 montre, en vue de côté, un écran souple intégrant la barre représentée aux figures 9 et 10,
Figure 12 montre en coupe un montant d'une autre forme de réalisation d'une porte.

Il est précisé que les éléments communs aux différentes formes de réalisation portent des numéros de référence identiques.

Pour commercer la description de l'invention, on se référera initialement à la figure 1 qui montre, de face, une porte 1 adossée à une cloison 2 dans laquelle est pratiquée une baie.

Cette porte comprend une structure constituée d'éléments mécano soudés et/ou composites. La structure de la porte est constituée, dans l'exemple représenté, de deux montants 3 latéraux qui viennent encadrer l'ouverture pratiquée dans la cloison 2 et d'un carter 4 transversal supérieur qui constitue le linteau de la porte.

Au niveau de l'un des montants 3, est disposé un ensemble électromécanique comprenant notamment un moteur 6 et un réducteur 7 ; cet ensemble électromécanique entraîne un arbre 8 transversal qui repose sur des paliers ménagés à l'extrémité supérieure de chacun des montants 3. L'arbre 8 transversal est protégé par un capot 4 transversal. Un pupitre 9 est relié à une électronique de commande 10 qui transmet les instructions de commande à l'ensemble électromécanique. L'obturation de la baie délimitée par les montants 3 et par le capot 4 est réalisée par un écran 12 en matière souple de type toile de PVC.

Comme on peut le voir sur la figure 1, l'écran 12 est pourvu de plusieurs barres 13 transversales de renfort flexible.

Dans l'exemple représenté, les barres 13 sont au nombre de quatre mais ceci est bien entendu purement indicatif et dépend essentiellement de la dimension de la porte et des sollicitations auxquelles elle peut être soumise.

L'écran 12 est constitué de laizes transversales de matière souple de type PVC qui, dans l'exemple représenté, sont au nombre de quatre qui sont soudées selon leur longueur les unes aux autres. A la jonction des deux laizes, il est prévu un fourreau 14. Chaque fourreau 14 est constitué de deux bandes de matériau souple qui sont superposées et viennent prendre en sandwich les grandes longueurs des deux laizes qui leur sont adjacentes.

Les bandes formant les fourreaux 14 peuvent être soudées de manière classique par ultrasons et ménagent ainsi un espace dans lequel est insérée une barre 13 de renfort flexible transversale.

La laize supérieure de l'écran 12 est reliée à l'arbre 8 placé au niveau du linteau de la porte, si bien que lorsque l'arbre est mis en rotation, l'écran 12 vient s'enrouler autour de celui-ci et autorise le passage au travers de la porte. La manoeuvre inverse de l'arbre permet de faire descendre l'écran 12 et d'obturer le passage au travers de la porte.

L'écran 12 est engagé latéralement dans des glissières 16 prévues à cet effet dans chacun des montants 3. Les barres 13 de renfort flexibles transversales sont également engagées dans les glissières 16 de façon à transmettre à la structure de la porte les efforts notamment occasionnés par le vent appliqué à l'écran 12.

De façon connue, les barres 13 de renfort flexibles transversales peuvent être réalisées en matière composite, de type fibre de verre pultrudée de façon à présenter une souplesse d'ensemble qui leur permet d'échapper aux glissières 16 lorsque l'écran est sollicité de manière excessive. Un exemple typique de sollicitation de l'écran est, par exemple, une collision avec un engin de manutention.

Dans le cadre de l'invention, il est prévu que l'une ou plusieurs barres 13 de renfort flexibles soient équipées de moyens de détection de contact.

La figure 2 illustre une des formes de réalisation de ces moyens de détection de contact. Sur cette figure, on peut voir que l'une des barres 13 de renfort flexibles transversales de renfort flexibles de renfort est équipée de deux consoles 17 à chacune de ses extrémités ; ces deux consoles 17 embarquent respectivement un émetteur 18 et un récepteur 19. Ainsi, entre l'émetteur 18 et le récepteur 19, se propage un faisceau 20 qui peut être un faisceau optique, radio, hertzien, infrarouge. Comme cela apparaîtra plus loin, il est important que le signal émis par l'émetteur 18 présente un faible angle d'ouverture.

En fonctionnement normal de la porte tel qu'il est, par exemple, représenté aux figures 2 et 3, le faisceau 20 se propage selon un axe parallèle à la barre 13 de renfort flexibles.

Les figures 4 et 5, qui montrent en vue de côté et en vue de face la console 17 supportant l'émetteur 18 et le récepteur 19, font apparaître le fait que l'émetteur 18 tout comme le récepteur 19 sont contenus dans un même plan que la barre 13 de renfort flexible elle-même. Dans l'exemple représenté, il s'agit d'ailleurs du plan formé par l'écran 12 ; l'émetteur 18 et le récepteur 19 sont positionnés au dessous de la barre 13 de renfort flexible.

Un point à retenir est que l'émetteur 18 et le récepteur 19 sont inclus dans un plan passant par la barre 13 de renfort flexible.

On note également que les consoles 17, disposées à chaque extrémité de la barre 13 de renfort flexible, assurent un arrimage rigide de l'émetteur 18 et du récepteur 19 sur la barre 13 de renfort flexible.

On voit, à ce sujet, un rivet 22 qui assure la fixation des consoles 17 sur la barre 13.

Il est prévu, comme on peut le voir sur les figures, une liaison filaire 25 qui assure la liaison de l'émetteur et du récepteur avec l'électronique de commande 10 de la porte.

On peut voir aux figures 6 et 7 une variante de réalisation des consoles 17 de fixation du couple émetteur 18 récepteur 19 dans lesquelles les consoles présentent un capotage 27 qui, dans l'exemple représenté, présente la forme d'une came et a pour fonction d'entretoiser les parois formant le fourreau 14 dans lequel la barre 13 de renfort flexible est engagée.

Cette disposition permet de maintenir une bonne propagation du faisceau 20 entre l'émetteur 18 et le récepteur 19, sans que la propagation de celui-ci ne soit perturbée par les parois du fourreau 14 lui-même.

Pour la même finalité, il peut être envisagé pour des barres 13 de renfort flexibles de grandes longueurs, par exemple supérieures à deux mètres cinquante, de placer sur ces dernières un ou plusieurs manchons 28 qui, ponctuellement, viennent réaliser la fonction d'entretoise et de maintien à distance des parois formant le fourreau 14.

Ainsi, en fonctionnement normal de la porte, c'est-à-dire montée et descente de l'écran sans perturbation, le faisceau 20 reste parallèle à la barre 13 de renfort flexible, l'émetteur 18 et le récepteur 19 se faisant face.

En revanche, lorsqu'une action s'exerce sur la barre 13 de renfort flexible pourvue des moyens de détection de contact, cette barre du fait de sa nature forme une flèche au droit de l'action.

Dans la mesure où l'émetteur 18, tout comme le récepteur 19, sont fixés rigidement à la barre 13, ceux-ci s'orientent selon des directions divergentes. En d'autres termes, l'émetteur 18 et le récepteur 19 ne sont plus dans le même plan que la barre 13 de renfort flexible qui, elle-même du fait de la flexion qu'elle subit, présente un profil gauche et non plus rectiligne.

L'émetteur 18 et le récepteur 19 étant alors désaxés, le récepteur 18 ne reçoit plus le faisceau 20. Cette rupture de la propagation du faisceau entre l'émetteur 18 et le récepteur 19 est alors transmis à l'électronique de commande qui peut alors placer la porte sur un mode de fonctionnement anormal. On rappelle que le faisceau 20 présente un faible angle d'ouverture, ce qui le rend très sensible à une déviation.

Ce mode de fonctionnement anormal peut prendre différentes formes. Il peut s'agir de prévoir une remontée de l'écran 12 et/ou du déclenchement d'une alarme visuelle et/ou sonore et/ou d'un signal téléphonique, radio, TCP/IP vers une équipe de maintenance.

Les figures 9 à 11 illustrent une autre forme d'exécution d'une porte dans laquelle une barre 29 est disposée au niveau de l'extrémité inférieure du rideau 12. La barre 29 peut comprendre une partie centrale constituée d'un ressort 30 hélicoïdal métallique inséré dans une gaine tubulaire de mousse 31 et deux parties latérales 32 qui peuvent être constituées de tubes ; ces tubes sont, par exemple, des tubes d'acier sur lesquels le ressort 30 peut être soudé. Il peut être cependant envisagé de réaliser les tubes dans un matériau composite.

Dans cette forme d'exécution de la barre 29, la flexibilité de celle-ci lui est bien entendu conférée par le ressort 30 qui en constitue la partie centrale. Le fait que la barre 29 qui constitue donc la partie inférieure de l'écran 12 présente une importante souplesse est un point très favorable dans la gestion d'une collision entre l'écran 12 et, par exemple, une personne.

Si, sur le dessin, la partie centrale constitue la majeure partie de la longueur de la barre 29, il peut être envisagé de prévoir une zone flexible sur un tronçon ou sur plusieurs tronçons localisés de la barre 29.

On retrouve sur la barre 29 des dispositions similaires à celles prévues pour une barre 13 de renfort flexible transversale. Pour recevoir un émetteur 18 et un récepteur 19, il peut être prévu deux consoles 17 disposées à chacune des deux extrémités de la barre 29.

Le fonctionnement de la barre 29 est ainsi équivalent à celui de la barre des figures 2 à 8 puisque, en cas d'action effectuée sur la barre 29, celle-ci fléchit. La flexion de la barre 29 induit une rupture de l'alignement du couple émetteur 18 récepteur19.

La figure 11 montre, plus particulièrement, la barre 29 disposée sur le bord inférieur de l'écran 12. Il est alors prévu que l'écran 12, sur sa partie inférieure, présente une bâche 34 qui vient former une poche et, dans cette poche, est insérée une barre 29 telle que celle représentée aux figures 9 et 10.

La fixation de la barre 29 peut alors se faire par un système de rivets 35 qui traverse la bâche 34 formant le seuil de l'écran 12. Cette disposition évite une éventuelle rotation de la barre 29 qui aurait comme conséquence de brouiller les moyens de détection contact.

On peut noter une disposition tout à fait avantageuse dans la mise en oeuvre de l'invention.

Il peut être prévu de placer la barre 29 qui constitue l'extrémité inférieure de l'écran à une distance substantielle d'une barre de renfort transversale (souple ou non) de l'écran. En pratique, cette distance peut être de l'ordre de 40 cm. Cette disposition a un effet tout fait remarquable dans la gestion d'un type de collision très fréquent qui implique un véhicule de manutention et le bas de l'écran 12 lorsque celui-ci est en phase de descente. Dans ce cas de figure, compte tenu de la grande souplesse de la barre inférieure 29 de l'écran 12, l'écran 12 s'efface devant le véhicule de manutention ; les moyens de détection associés à la barre 29 sont activés et une remontée de l'écran 12 est ordonnée par l'électronique de commande. Compte tenu de la distance significative séparant la barre 29 et la barre de renfort transversale qui lui est immédiatement parallèle, l'écran 12 n'est donc sollicité que (i) dans sa partie qui cause le moins de dommage à l'engin de manutention et à la charge que ce dernier transporte et (ii) dans sa partie la plus flexible ce qui permet de préserver l'intégrité de l'écran 12.

Il peut d'ailleurs être prévu de laisser libre la portion inférieure de l'écran dans ses 40 cm inférieurs. En d'autres termes, cette partie inférieure qui intègre la barre 29 n'est pas guidée latéralement par rapport aux montants. Lors d'une collision avec une personne ou un engin, la barre 29 se déforme et déclenche les moyens de détections. Le fait que l'écran 12 ne soit pas guidé sur sa partie inférieure extrême n'est pas préjudiciable au déclenchement des moyens de détection puisque, dans le cas de figure de la barre 29, en cas de collision, la barre 29 se déforme grâce à sa souplesse seule.

Il est à noter que la disposition selon l'invention prévoyant d'associer des moyens de détection à une barre souple peut être déployée sur tout type d'écran souple quelque soit les moyens de guidage mis en oeuvre pour guider l'écran.

Ainsi, dans l'exemple précité les moyens de guidage de l'écran sont de type transversal grâce à des barres de renfort flexibles transversales.

Il peut cependant être prévu que le guidage de l'écran se fasse latéralement dans chacun des montants. Il est alors prévu que les bords latéraux de l'écran 12 soient chacun équipés d'un renflement linéaire ; ces renflements peuvent être, par exemple, constitués de pions de matière plastique juxtaposés les uns aux autres de façon à former un renflement continu. Chacun de ces renflements est engagé dans un montant dont la section transversale est sensiblement en forme de C (voir figure 12) et ainsi délimite un espace fermé par deux ailes qui se font face. En matière de guidage latéral, il peut également être prévu d'adjoindre à chaque bord latéral de l'écran des anneaux ; chaque montant présente sur toute sa hauteur un câble vertical sur lequel les anneaux sont engagés assurant ainsi le guidage latérale de l'écran. Les câbles présents dans les deux montants peuvent intégrer un dispositif élastique de type ressort qui permet en cas de collision d'autoriser un dégagement de l'écran sur une course limitée.

L'écran 12 est, en outre, équipé au niveau de son bord inférieur d'une barre 29 souple associée à des moyens de détection. La barre 29 peut comprendre un ressort inséré dans une gaine de mousse 30. Les renflements verticaux présents sur chaque bord latéral de l'écran 12 ou selon la cas les anneaux de guidage s'arrêtent à une distance d'environ 40 cm de la barre 29.

Lors d'une collision avec, par exemple, un engin de manutention la barre 29 en premier lieu assure la détection d'un impact avec l'écran, ce qui généralement entraîne une remontée de l'écran. Suivant l'intensité de l'impact, la barre 29 peut dans un deuxième temps sortir de l'une ou des deux glissières sans que les organes de guidage latéraux ne soient affectés.

On peut préciser, par ailleurs, que l'invention peut concerner des portes de petites dimensions qui sont dépourvues de tout moyens de guidage. Dans cette définition de portes, les bords latéraux de l'écran 12 sont simplement engagés dans des glissières prévues dans les montants tandis qu'une barre 29 à laquelle sont associés des moyens de détection de contact. Cette exécution relativement simple de la porte se comporte la manière suivante en cas de collision avec une personne ou avec un engin. La collision est détectée par la flexion de la barre 29 qui active les moyens de détection.

On voit ainsi que l'invention permet de détecter tout contact qui se produit avec l'écran d'une porte rapide. Cette disposition s'avère tout à fait avantageuse pour la détection d'une collision.

En effet, l'invention met à profit la flexibilité d'au moins une des barres de renfort flexibles présentes dans l'écran pour détecter un contact sur l'écran.

On doit ajouter que, si la porte ainsi définie, est tout à fait avantageuse pour la gestion de collision accidentelle, il peut être envisagé d'utiliser ses dispositions pour une ouverture intentionnelle de la porte en définissant, par exemple sur l'écran, une zone visuelle sur laquelle un utilisateur pourra intentionnellement exercer une action sur la barre pour permettre l'ouverture de la porte elle-même.

Bien entendu, l'invention n'est pas limitée aux formes de réalisation décrite précédemment à titre d'exemples non limitatifs, mais elle en embrasse au contraire toutes les formes de réalisation. Ainsi, la porte pourrait être une porte à ouverture latérale et non une porte à ouverture verticale, comme représentée sur les figures. Il peut également être envisagé de doter une barre de plusieurs émetteurs et récepteurs, chaque couple d'émetteur/récepteur étant disposé dans des plans à 180°, 120° ou 90° selon la sensibilité désirée. L'invention tout aussi bien à des portes à enroulement qu'à des porte à repliement des lesquelles la remontée de l'écran se fait par une ou plusieurs sangles fixées au niveau du bord transversal inférieur de l'écran.

## Revendications

1. Porte rapide pouvant obturer une baie pratiquée dans une cloison comprenant :
- une structure présentant notamment deux montants (3) dans chacun desquels est ménagée une glissière (16) et un élément (4) transversal formant linteau, et
- un écran (12) souple relié à la structure au niveau de l'élément (4) formant le linteau par des moyens électromécaniques commandant la descente et le relèvement de l'écran (12), l'écran (12) souple intégrant au moins une barre de renfort (13,29) flexible insérée dans des moyens de réception ménagés dans l'écran (12), la barre (13,29) de renfort flexible pouvant être engagée à ses deux extrémités dans chacune des glissières (16) et pouvant fléchir pour se dégager d'au moins une glissière (16) sans subir de déformation permanente pouvant empêcher le bon fonctionnement de la porte une fois remise en place dans ses glissières,
**caractérisée en ce que** la porte présente, en outre, des moyens de détection d'un contact avec l'écran souple (12) associés à au moins une barre souple (13,29), les moyens de détection pouvant présenter un état de fonctionnement normal lorsque la barre (13,29) de renfort flexible est rectiligne et un état de fonctionnement anormal lorsque la barre (13,29) de renfort flexible subit une flexion sous l'effet d'un contact avec l'écran (12).

2. Porte rapide selon la revendication 1, **caractérisée en ce que** les moyens de détection présentent au moins un émetteur (18) et au moins un récepteur (19) reliés rigidement à une même barre (13, 29) de renfort flexible à distance l'un de l'autre de façon coplanaire avec la barre de telle sorte qu'au moins un faisceau (20) se propage entre l'émetteur (18) et le récepteur (19), le faisceau (20) étant parallèle à la barre (13, 29) de renfort flexible en fonctionnement normal de la porte, et au moins un faisceau étant rompu, lors d'une flexion de la barre (13, 29) de renfort flexible causant un désalignement de l'émetteur (18) par rapport au récepteur (19).

3. Porte rapide selon la revendication 1 ou la revendication 2, **caractérisée en ce que** l'écran (12) présente des moyens de guidage horizontaux comprenant au moins une barre dont chaque extrémité est engagée dans l'une des glissières (16) et des moyens de détection d'un contact associés à une barre (29) de renfort flexible disposée au niveau du bord inférieur de l'écran (12).

4. Porte rapide selon la revendication 3, **caractérisée en ce que** la barre (29) de renfort flexible à laquelle sont associés les moyens de détection d'un contact qui se situent au bord inférieur de l'écran (12) est distante de la barre de renfort horizontale qui lui est immédiatement adjacente d'environ quarante centimètres.

5. Porte rapide selon l'une des revendications 1 à 4, **caractérisée en ce que** l'écran (12) présente des moyens de guidage latéraux qui maintiennent les bords latéraux de l'écran (12) dans les montants et présente une barre (29) de renfort flexible de seuil souple disposée au niveau du bord inférieur de l'écran à laquelle sont associés des moyens de détection de contact.

6. Porte rapide selon la revendication 5, **caractérisée en ce que** l'écran (12) est dépourvu de moyens de guidage latéraux dans sa partie située à proximité de la barre (29) de renfort flexible.

7. Porte rapide selon la revendication 1 ou la revendication 2, **caractérisée en ce que** l'écran (12) dont les bords latéraux sont engagés dans les glissières des montants présente une surface plane dépourvue de moyens de guidage et présente une barre souple (29) de renfort flexible disposée au niveau du bord inférieur de l'écran à laquelle sont associés des moyens de détection de contact.

8. Porte rapide selon l'une des revendications 1 à 7, **caractérisée en ce que** l'émetteur (18) et le récepteur (19) sont disposés respectivement à chaque extrémité d'au moins une barre (13,29) de renfort flexible.

9. Porte rapide selon l'une des revendications 1 à 8, **caractérisée en ce que** l'écran (12) présente deux bandes superposées prenant en sandwich deux laizes consécutives délimitant un fourreau (14) dans lequel peut être engagée une barre (13) de renfort flexible transversale.

10. Porte rapide selon l'une des revendications 1 à 9, **caractérisée en ce que** l'écran (12) présente une bâche (34) repliée sur elle-même et fixée au bord transversal inférieur de l'écran (12).

11. Porte rapide l'un des revendications 1 à 10, **caractérisée en ce qu'**au moins l'une des barres (13, 29) de renfort flexible est pourvue d'au moins deux consoles (17) disposées dans un même plan passant par la barre et supportant respectivement un émetteur (18) et un récepteur (19).

12. Porte selon la revendication 11, **caractérisée en ce que**, au moins l'une des consoles (17) fixées sur l'une des barres présente une enveloppe permettant de maintenir à distance les parois du fourreau (14) dans lequel ladite barre (13, 29) de renfort flexible est engagée.

13. Porte rapide selon l'une des revendications 2 à 12, **caractérisée en ce que**, au moins un manchon (28) est disposé, entre un émetteur et un récepteur, sur l'une des barres (13,19) de renfort flexible de façon à maintenir à distance les parois des moyens de réception dans lequel ladite barre est engagée.

14. Porte rapide selon l'une des revendications 1 à 13, **caractérisée en ce que**, au moins l'une des barres (13) de renfort flexible est constituée d'un matériau tel qu'un composite fibreux pouvant transversalement fléchir permettant lorsqu'une action est exercée transversalement sur celle-ci de désaxer l'émetteur et le récepteur et/ou d'échapper à au moins l'une des glissières (16).

15. Porte rapide selon l'une des revendications 1 à 14, **caractérisée en ce que**, au moins l'une des barres (29) de renfort flexible est constituée d'un ressort (30) à spirale équipé à chacune de ses extrémités d'un tube rigide pouvant s'engager dans une glissière.

16. Porte rapide selon l'une des revendications 1 à 15, **caractérisée en ce que** chacun des montants présente, à son extrémité supérieure, des moyens de réengagement d'une barre dans la glissière dont ledit montant est pourvu.

## Patentansprüche

1. Schnelllauftor, das eine Öffnung verschließen kann, die in einer Trennwand angebracht ist, aus:
- einer Struktur, die insbesondere zwei Säulen (3) aufweist, wobei in jeder von diesen eine Gleitschiene (16) angeordnet ist und ein quer liegendes Element (4), das einen Türsturz bildet, und
- einem elastischen Vorhang (12), der mit der Struktur auf der Ebene des Elements (4), das den Türsturz bildet, durch elektromechanische Mittel verbunden ist, die das Senken und das Heben des Vorhangs (12) steuern, wobei der elastische Vorhang (12) mindestens eine flexible Verstärkungsstange (13, 29) einschließt, die in Aufnahmemittel eingeführt sind, die im Vorhang (12) angeordnet sind, wobei die flexible Verstärkungsstange (13, 29) an ihren zwei Enden in jede der Gleitschienen (16) eingegriffen sein kann und sich biegen kann, um sich von mindestens einer Gleitschiene (16) zu lösen, ohne permanent verformt zu werden, wodurch die korrekte Funktion des Tors verhindert werden kann, nachdem es wieder in seinen Gleitschienen in Position gebracht ist,
**dadurch gekennzeichnet, dass** das Tor außerdem Mittel zur Erkennung eines Kontakts mit dem elastischen Vorhang (12) aufweist, die mindestens mit einer elastischen Stange (13, 29) assoziiert sind, wobei die Erkennungsmittel einen normalen Funktionszustand aufweisen können, wenn die flexible Verstärkungsstange (13, 29) geradlinig ist, und einen anormalen Funktionszustand, wenn die flexible Verstärkungsstange (13, 29) unter der Einwirkung eines Kontakts mit dem Vorhang (12) gebogen wird.

2. Schnelllauftor nach Anspruch 1, **dadurch gekennzeichnet, dass** die Erkennungsmittel mindestens einen Sender (18) und mindestens einen Empfänger (19) aufweisen, die starr mit einer gleichen flexiblen Verstärkungsstange (13, 29) in einem Abstand voneinander auf koplanare Weise mit der Stange derart verbunden sind, dass sich mindestens ein Strahl (20) zwischen dem Sender (18) und dem Empfänger (19) fortpflanzt, wobei der Strahl (20) parallel zur flexiblen Verstärkungsstange (13, 29) bei normaler Funktion des Tors ist, und mindestens ein Strahl bei einer Biegung der flexiblen Verstärkungsstange (13, 29) gebrochen ist, wodurch eine falsche Ausrichtung des Senders (18) mit Bezug auf den Empfänger (19) verursacht wird.

3. Schnelllauftor nach Anspruch 1 oder Anspruch 2, **dadurch gekennzeichnet, dass** der Vorhang (12) horizontale Führungsmittel aufweist, umfassend mindestens eine Stange, von der jedes Ende in eine der Gleitschienen (16) eingegriffen ist, und Mittel zur Erkennung eines Kontakts, die mit einer flexiblen Verstärkungsstange (29) assoziiert sind, die auf der Ebene des unteren Rands des Vorhangs (12) angebracht ist.

4. Schnelllauftor nach Anspruch 3, **dadurch gekennzeichnet, dass** die flexible Verstärkungsstange (29), mit der die Mittel zur Erkennung eines Kontakts assoziiert sind, die sich am unteren Rand des Vorhangs (12) befinden, von der horizontalen Verstärkungsstange, die ihr unmittelbar benachbart ist, ungefähr vierzig Zentimeter beabstandet ist.

5. Schnelllauftor nach einem der Ansprüche 1 bis 4, **dadurch gekennzeichnet, dass** der Vorhang (12) seitliche Führungsmittel aufweist, die die seitlichen Ränder des Vorhangs (12) in den Säulen halten, und eine flexible Verstärkungsstange (29) mit elastischer Schwelle aufweist, die auf der Ebene des unteren Rands des Vorhangs angebracht ist, mit der Kontakterkennungsmittel assoziiert sind.

6. Schnelllauftor nach Anspruch 5, **dadurch gekennzeichnet, dass** der Vorhang (12) keine seitlichen Führungsmittel in seinem Teil aufweist, der sich in der Nähe der flexiblen Verstärkungsstange (29) befindet.

7. Schnelllauftor nach Anspruch 1 oder Anspruch 2, **dadurch gekennzeichnet, dass** der Vorhang (12), dessen seitliche Ränder in den Gleitschienen der Säulen eingegriffen sind, eine ebene Oberfläche aufweist, die nicht mit Führungsmitteln versehen ist, und eine elastische flexible Verstärkungsstange (29) aufweist, die auf der Ebene des unteren Rands des Vorhangs angebracht ist, mit der Kontakterkennungsmittel assoziiert sind.

8. Schnelllauftor nach einem der Ansprüche 1 bis 7, **dadurch gekennzeichnet, dass** der Sender (18) und der Empfänger (19) jeweils an jedem Ende von mindestens einer flexiblen Verstärkungsstange (13, 29) angebracht sind.

9. Schnelllauftor nach einem der Ansprüche 1 bis 8, **dadurch gekennzeichnet, dass** der Vorhang (12) zwei übereinandergelagerte Bänder aufweist, die zwei aufeinander folgende Bahnen sandwichartig aufnehmen, die eine Durchführung (14) begrenzen, in der eine quer liegende flexible Verstärkungsstange (13) eingegriffen sein kann.

10. Schnelllauftor nach einem der Ansprüche 1 bis 9, **dadurch gekennzeichnet, dass** der Vorhang (12) eine Plane (34) aufweist, die auf sich selbst zurückgeklappt und an den unteren quer liegenden Rand des Vorhangs (12) befestigt ist.

11. Schnelllauftor nach einem der Ansprüche 1 bis 10, **dadurch gekennzeichnet, dass** mindestens eine der flexiblen Verstärkungsstangen (13, 29) mit mindestens zwei Konsolen (17) versehen ist, die auf einer gleichen Ebene angebracht sind, die durch die Stange verläuft und jeweils einen Sender (18) und einen Empfänger (19) trägt.

12. Schnelllauftor nach Anspruch 11, **dadurch gekennzeichnet, dass** mindestens eine der Konsolen (17), die auf einer der Stangen befestigt ist, eine Hülle aufweist, die ermöglicht, die Wände der Durchführung (14) in Abstand zu halten, in der die flexible Verstärkungsstange (13, 29) eingegriffen ist.

13. Schnelllauftor nach einem der Ansprüche 2 bis 12, **dadurch gekennzeichnet, dass** mindestens eine Muffe (28) zwischen einem Sender und einem Empfänger auf einer der flexiblen Verstärkungsstangen (13, 19) angebracht ist, um die Wände der Aufnahmemittel, in denen die Stange eingegriffen ist, in Abstand zu halten.

14. Schnelllauftor nach einem der Ansprüche 1 bis 13, **dadurch gekennzeichnet, dass** mindestens eine der flexiblen Verstärkungsstangen (13) aus einem Material wie z.B. einem Faserverbund hergestellt ist, der sich quer biegen kann, wodurch, wenn eine Betätigung quer auf diese ausgeübt wird, ermöglicht wird, den Sender und den Empfänger achszuversetzen und/oder von mindestens einem der Gleitschienen (16) auszutreten.

15. Schnelllauftor nach einem der Ansprüche 1 bis 14, **dadurch gekennzeichnet, dass** mindestens eine der flexiblen Verstärkungsstangen (29) aus einer Sprialfeder (30) hergestellt ist, die an jedem ihrer Enden mit einem starren Rohr ausgestattet ist, das in eine Gleitschiene eingreifen kann.

16. Schnelllauftor nach einem der Ansprüche 1 bis 15, **dadurch gekennzeichnet, dass** jede der Säulen an ihrem oberen Ende Mittel zum erneuten Eingriff einer Stange in die Gleitschiene aufweist, mit der die Säule versehen ist.

## Claims

1. A fast door capable of closing an opening in a wall, comprising:
- a structure having in particular two jambs (3), in each of which a track (16) is formed, and a transverse lintel element (4), and
- a flexible screen (12) connected to the structure through the lintel element (4) by electromechanical means controlling the lowering and raising of the screen (12), the flexible screen (12) incorporating at least one flexible reinforcing bar (13, 29) inserted in receiving means formed in the screen (12), and the flexible reinforcing bar (13, 29) being engageable at its two ends in the corresponding tracks (16) and being able to bend and come out of at least one track (16) without suffering permanent deformation such as could prevent the correct operation of the door when placed back in its tracks,
**characterized in that** the door also contact detecting means with the flexible door (12) connected to at least one flexible bar (13, 29), which detecting means can exhibit a state of normal operation when the reinforcing flexible bar (13, 29) is straight and a state of abnormal operation when the reinforcing flexible bar (13, 29) is bent owing to a contact with the screen (12).

2. The fast door as claimed in claim 1, **characterized in that** the detecting means have at least one emitter (18) and at least one receiver (19), each connected rigidly to the same flexible reinforcing bar (13, 29), at a distance from each other and coplanar with the bar in such a way that at least one beam (20) is propagated between the emitter (18) and the receiver (19), the beam (20) being parallel to the flexible reinforcing bar (13, 29) in normal operation of the door, and at least one beam being broken when the flexible reinforcing bar (13, 29) is bent, causing misalignment of the emitter (18) with respect to the receiver (19).

3. The fast door as claimed in claim 1 or claim 2, **characterized in that** the screen (12) has horizontal guide means comprising at least one bar, each end of which is engaged in one of the tracks (16), and contact detecting means connected to a flexible reinforcing bar (29) located at the bottom edge of the screen (12).

4. The fast door as claimed in claim 3, **characterized in that** the flexible reinforcing bar (29) to which are connected the contact detecting means situated on the bottom edge of the screen (12) is approximately forty centimeters distant from the horizontal reinforcing bar immediately adjacent to it.

5. The fast door as claimed in one of claims 1-4, **characterized in that** the screen (12) has lateral guide means that keep the lateral edges of the screen (12) in the jambs and has at the bottom edge of the screen a flexible reinforcing threshold bar (29) that is provided with contact detecting means.

6. The fast door as claimed in claim 5, **characterized in that** the screen (12) has no lateral guide means in the vicinity of the flexible reinforcing bar (29).

7. The fast door as claimed in claim 1 or claim 2, **characterized in that** the screen (12), whose lateral edges are engaged in the tracks of the jambs, has a flat surface without guide means and has at the bottom edge of the screen a flexible reinforcing bar (29) that is provided with contact detecting means.

8. The fast door as claimed in one of claims 1-7, **characterized in that** the emitter (18) and receiver (19) are located at the respective ends of at least one flexible reinforcing bar (13, 29).

9. The fast door as claimed in one of claims 1-8, **characterized in that** the screen (12) has two superposed strips between which are sandwiched two consecutive panels defining a sheath (14) in which a transverse flexible reinforcing bar (13) can be engaged.

10. The fast door as claimed in one of claims 1-9, **characterized in that** the screen (12) has a tarpaulin (34) folded on itself and attached to the bottom transverse edge of the screen (12).

11. The fast door as claimed in one of claims 1-10, **characterized in that** at least one of the flexible reinforcing bars (13, 29) is provided with at least two brackets (17), both located in a single plane passing through the bar, one supporting an emitter (18) and one a receiver (19).

12. The door as claimed in claim 11, **characterized in that** at least one of the brackets (17) attached to one of the bars comprises a jacket for keeping at a distance the walls of the sheath (14) in which said flexible reinforcing bar (13, 29) is engaged.

13. The fast door as claimed in one of claims 2-12, **characterized in that** at least one sleeve (28) is positioned between an emitter and a receiver on one of the flexible reinforcing bars (13, 19) in such a way as to keep at a distance the walls of the housing means in which said bar is engaged.

14. The fast door as claimed in one of claims 1-13, **characterized in that** at least one of the flexible reinforcing bars (13) is made of a material such as a fibrous composite capable of bending transversely so that when an action is applied transversely to it the emitter and receiver become misaligned and/or come out of at least one of the tracks (16).

15. The fast door as claimed in one of claims 1-14, **characterized in that** at least one of the flexible reinforcing bars (29) is a spiral spring (30) equipped at each end with a rigid tube which is engageable in a track.

16. The fast door as claimed in one of claims 1-15, **characterized in that** each of the jambs comprises, at its top end, means for re-engaging a bar in the track with which said jamb is provided.
